# EUROPÄISCHE PATENTSCHRIFT

(11) **EP 0 371 498 B1**
(45) Veröffentlichungstag und Bekanntmachung des Hinweises auf die Patenterteilung: **20.01.1993**
(21) Anmeldenummer: 89122073.3
(22) Anmeldetag: 29.11.1989
(51) Int. Cl.: B61F 5/30, B61F 5/38

(54) **Verbindung von zwei mehrachsigen Laufwerken zu einer Laufwerkgruppe für Schienenfahrzeuge**
Connection of two running gears with multiple axles to a group of running gears for railway vehicles
Connexion entre deux trains de roulement à axes multiples à un groupe de trains de roulement pour véhicules ferroviaires

(30) Priorität: 30.11.1988 DE 3840275
(43) Veröffentlichungstag der Anmeldung: 06.06.1990
(73) Patentinhaber: ABB HENSCHEL WAGGON UNION GmbH, D-13509 Berlin (DE)
(72) Erfinder: Ahlborn, Günter, D-5900 Siegen 21 (DE); Büdenbender, Herbert, D-5902 Netphen 2 (DE); Lohmann, Alfred, D-5900 Siegen-Eisern (DE); Fiedler, Eberhard, D-5900 Siegen (DE); Kubata Gottfried Dipl. Ing., A-1210 Wien (AT)
(74) Vertreter: Rupprecht, Klaus, Dipl.-Ing.

(56) Entgegenhaltungen:
- DE-A- 2 302 550
- DE-A- 3 047 676

## Beschreibung

Die Erfindung betrifft die Verbindung von zwei mehrachsigen Laufwerken zu einer Laufwerkgruppe für Schienenfahrzeuge mit tiefliegender Ladebrücke, wobei die Laufwerke mindestens zwei Radsätze mit kleinem Achsstand und einem aus Seitenwangen und Querträger zwischen jeweils zwei Achsen bestehenden Laufwerkrahmen aufweisen, die Radsätze über Achslager in dem Laufwerkrahmen eingespannt sind und jedes Laufwerk mit der Ladebrücke lediglich über je eine seitlich vor jeder Seitenwange längsliegende Blatttragfeder und Schakengehänge drehzapfenlos verbunden ist.

Durch die DE-PS 23 02 550 sind Zweiachs-Laufwerke der eingangs genannten Klassifizierung bekannt, bei denen der Laufwerkrahmen an beiden Querenden in seiner Längsmitte je eine vertikal offene und innen als Rechteck ausgebildete Achshalterführung trägt und wobei in diese Achshalterführung von oben ein am Fahrzeugrahmen befestigter gerader und ebener Achshalter ragt. Bei dieser vorbekannten Ausführung eines Zweiachs-Laufwerks erfolgt die Führung dieses Laufwerks am Fahrzeug gleich der Führung einer Einzelachse. Längs- und Querspiel sowie der horizontale Ausschlag des Laufwerks werden durch das Spiel in der Achshalterführung begrenzt. Durch den so ermöglichten kleinen Achsstand wird eine möglichst große Annäherung an das Laufbild einer Einzelachse erzielt. Das Fehlen einer Drehpfanne oder eines Drehkranzes ermöglicht eine sehr niedrige Bauhöhe. Zur Erzielung dieser niedrigen Bauhöhe ist weiter die Auflage der Blatttragfeder in Querrichtung des Laufwerks vor die Achslager gelegt.

Die Verbindung des Laufwerks mit der Ladebrücke erfolgt lediglich über je eine außen vor der Seitenwange an dieser längs gelagerten Blatttragfeder.

Nachteilig bei dieser vorgenannten Ausführung für die Kombination von mehreren Laufwerken zu einer Laufwerkgruppe für Fahrzeuge mit hohen Ladegewichten ist die direkte Führung jedes Laufwerks am Fahrzeugrahmen oder der Ladebrücke. Der bei Kurvenfahrt erforderliche Ausdrehwinkel der einzelnen Laufwerke läßt sich nicht mehr durch Querspiel in der Laufwerkführung aufnehmen. Weiter ist von Nachteil, daß der Höhenversatz der einzelnen Laufwerke bei Gleisunebenheiten oder Rampenfahrt zu starken Unregelmäßigkeiten in der Achsbelastung führt.

Die Aufgabe vorliegender Erfindung bestand darin, Laufwerke der eingangs genannten Art zu Laufwerkgruppen zusammenzufassen und so unter dem Fahrzeugrahmen oder der Ladebrücke zu führen, daß der Ausdrehwinkel eines jeden Laufwerks und jeder Laufwerkgruppe bei Kurvenfahrt sich zwängungsfrei einstellen kann, daß ein exakter Achslastausgleich der Laufwerke jeder Laufwerkgruppe gewährleistet ist und daß die erforderlichen Verbindungselemente der einzelnen Laufwerke die Bauhöhe nicht nachteilig beeinflussen.

Diese Aufgabe wird gemäß der Erfindung dadurch gelöst, daß die Laufwerke jeder Laufwerkgruppe durch einen in Längsmitte der Laufwerke angeordneten und gelenkig an diese gelagerten Verbindungsträger miteinander verbunden sind, wobei der Verbindungsträger gegenüber der Ladebrücke oder dem Fahrzeugrahmen mit Längs- und Querspiel zwischen vertikal nach unten weisenden Führungskonsolen der Ladebrücke geführt ist, und wobei die Queranschläge der Führungskonsolen innen ballig ausgeführt sind Dabei ist jeder Verbindungsträger an jedem Laufwerk sphärisch und mit Spiel gelagert. Hierdurch werden die Laufwerke bei Rampenfahrt zwängungsfrei an dem Verbindungsträger gelagert.

Das zur Erzielung von guten Laufeigenschaften erforderliche Längs- und Querspiel der Laufwerkgruppen gegenüber der Ladebrücke kann exakt vorgegeben werden. Hierbei werden die einander zugekehrten Enden jeder Blatttragfeder der Laufwerke jeder Laufwerkgruppe über ihre Schaken durch einen Ausgleichhebel miteinander verbunden, der an einer Konsole der Wagenbrücke gelagert ist.

Durch die Erfindung ist sichergestellt, daß die Bauhöhe der Laufwerkgruppe nicht höher ist als die eines Einzellaufwerks. Es ist weiter sichergestellt, daß auch bei assymmetrischen Laufwerken der ideelle Drehpunkt bei Querspielausnutzung genau definiert ist. Die Größe des Querspiels in der Laufwerkgruppe ist damit ebenfalls genau definiert. Der Achslastausgleich zwischen den Laufwerken jeder Laufwerkgruppe ist garantiert.

Die Queranschläge in den Führungskonsolen sind innen ballig ausgeführt. Durchdiese Maßnahme werden auch bei Kurvenfahrt exakte Querspiele ermöglicht.

Zwischen Führungskonsolen und Verbindungsträger sind in Laufwerkquerrichtung elastische Anschläge zwischengeschaltet. Diese elastischen Anschläge ermöglichen weiter eine Verbesserung der Laufeigenschaften des Fahrzeugs.

Einzelheiten der Erfindung werden in der Zeichnung anhand von Ausführungsbeispielen erläutert.

Es zeigen:
Figur 1 die Seitenansicht einer aus einem zweiachsigen und einem dreiachsigen Laufwerk bestehenden Laufwerkgruppe gemäß der Erfindung,
Figur 2 die Draufsicht auf die Laufwerkgruppe nach Figur 1,
Figur 3 die Draufsicht auf eine aus zwei zweiachsigen Laufwerken bestehenden Laufwerkgruppe gemäß der Erfindung.

Wie in der Zeichnung dargestellt ist, besteht jedes Laufwerk jeder Laufwerkgruppe im wesentlichen aus dem aus den Seitenwangen 1 und Querträger 2 gebildeten Laufwerkrahmen, wobei in den Seitenwangen 1 über Achslager 3 die Radsätze 4 eingespannt sind. An den Seitenwangen 1 sind außen Federkonsolen 5 angeordnet, auf denen bei einem zweiachsigen Laufwerk eine längsliegende Blatttragfeder 6 direkt und bei einem dreiachsigen Laufwerk unter Zwischenschaltung einer gelenkig auf den Federböcken 5 angeordneten Traverse 7 mit ihrem Federbund 8 gelagert ist. Jede Blatttragfeder 6 ist dabei über ihre äußeren Schaken 9 direkt mit der Ladebrücke 10 bzw. dem Fahrzeugrahmen verbunden. Die inneren, einander zugekehrten Enden jeder Blatttragfeder 6 sind über einen in einer Konsole 15 der Ladebrücke 10 oder dem Fahrzeugrahmen vertikal gelenkig gelagerten Ausgleichhebel 11 mit der Ladebrücke 10 oder dem Fahrzeugrahmen verbunden. Auf Querträgern 2 des Laufwerkrahmens ist in Laufwerklängsmitte in sphärischen Lagern 12 mit seinen Längsenden ein Verbindungsträger 13 gelagert, der die beiden Laufwerke jeder Laufwerkgruppe gelenkig miteinander verbindet. Die Gelenke 12 sind dabei mit definiertem Längsspiel versehen. In seiner Quermitte ist der Verbindungsträger 13 in vertikal nach unten weisenden, an der Ladebrücke 10 oder dem Fahrzeugrahmen angeordneten Führungskonsolen 14 mit Längs- und Querspiel so geführt, daß die Laufwerkgruppe gegenüber der Ladebrücke oder dem Fahrzeugrahmen mit exaktem Längs- und Querspiel versehen ist. Die Führungskonsolen 14 sind dabei auf ihrer Innenseite ballig ausgeführt. Nicht dargestellte, elastische Anschläge können in Querrichtung zwischen Verbindungsträger 13 und Führungskonsolen 14 zwischengeschaltet sein.

Die in der Figur 3 dargestellte Laufwerkgruppe besteht aus zwei zweiachsigen Laufwerken. Jedes Laufwerk besteht wiederum im wesentlichen aus den Seitenwangen 1, einem diese verbindenden Querträger 2 und den über Achslager 3 in den Seitenwangen 1 eingespannten Radsätzen 4. Außen an jeder Seitenwange 1 ist eine Federkonsole 5 angeordnet, auf der über den Federbund 8 die Blatttragfeder 6 gelagert ist. Jedes äußere Ende jeder Blatttragfeder 6 ist wieder über ein Schakenpaar 9 direkt an der Ladebrücke gelagert. Die einander zugekehrten Enden jeder Blatttragfeder 6 lagern über je ein Schakenpaar 9 an einem gelenkig an der Ladebrücke gelagerten Ausgleichhebel 11. Über auf den Querträger 2 des Laufwerkrahmens angeordneten sphärischen Gelenken 12 werden die Laufwerke der Laufwerkgruppe durch einen Verbindungsträger 13 gelenkig miteinander verbunden. Dieser Verbindungsträger 13 wird wie bei vorstehend beschriebenem Ausführungsbeispiel in vertikal nach unten weisenden, an der Ladebrücke angeordneten Führungskonsolen 14 mit Längsund Querspiel geführt. Die Anordnung und Ausbildung der Führungskonsolen 14 erfolgt bei dem Ausführungsbeispiel in gleicher Form wie bei dem in den Figuren 1 und 2 beschriebenen Ausführungsbeispiel.

## Patentansprüche

1. Verbindung von zwei mehrachsigen Laufwerken zu einer Laufwerkgruppe für Schienenfahrzeuge mit tiefliegender Ladebrücke (10), wobei die Laufwerke mindestens zwei Radsätze (4) mit kleinem Achsstand und einen aus Seitenwangen (1) und Querträger (2) zwischen jeweils zwei Achsen bestehenden Laufwerkrahmen aufweisen, die Radsätze (4) über Achslager (3) in dem Laufwerkrahmen eingespannt sind und jedes Laufwerk mit der Ladebrücke (10) lediglich über je eine seitlich vor jeder Seitenwange (1) längs liegende Blatttragfeder (6) und Schaken (9) drehzapfenlos verbunden ist, dadurch gekennzeichnet, daß die Laufwerke jeder Laufwerkgruppe durch einen in Längsmitte der Laufwerke angeordneten und gelenkig an diesen gelagerten Verbindungsträger (13) miteinander verbunden sind, daß der Verbindungsträger (13) gegenüber der Ladebrücke oder dem Fahrzeugrahmen mit Längs- und Querspiel zwischen vertikal nach unten weisenden Führungskonsolen (14) der Ladebrücke (10) geführt ist, wobei die Queranschläge der Führungskonsolen (14) innen ballig ausgeführt sind.

2. Verbindung nach Anspruch 1, dadurch gekennzeichnet, daß die einander zugekehrten Enden jeder Blatttragfeder (6) der Laufwerke jeder Laufwerkgruppe über ihre Schaken (9) durch einen Ausgleichhebel (11) miteinander verbunden sind, der an einer Konsole (15) der Ladebrücke (10) gelagert ist.

3. Verbindung nach den Ansprüchen 1 und 2, dadurch gekennzeichnet, daß der Verbindungsträger (13) an jedem Laufwerk in sphärischen Gelenken (12) mit Spiel gelagert ist.

4. Verbindung nach den Ansprüchen 1 bis 3, dadurch gekennzeichnet, daß zwischen Führungskonsolen (14) und Verbindungsträger (13) in Laufwerkquerrichtung elastische Anschläge zwischengeschaltet sind.

## Claims

1. Connection of two multi-axle running gears to form a running gear group for rail vehicles having a low-lying loading bridge (10), the running gears having at least two wheel sets (4) with a small axle base and a running gear frame consisting of side pieces (1) and cross bearers (2) between two axles in each case, the wheel sets (4) being braced in the running gear frame via axle bearings (3), and each running gear being connected to the loading bridge (10) in a pivotless manner merely via in each case a laminated bearing spring (6), lying longitudinally laterally in front of each side piece (1), and links (9), characterised in that the running gears of each running gear group are connected to one another by a connecting bearer (13) arranged in the longitudinal centre of the running gears and mounted in an articulated manner thereon in that, the connecting bearer (13) is guided with longitudinal and transverse play relative to the loading bridge or the vehicle frame between guide consoles (14) of the loading bridge (10) pointing vertically downwards, and the transverse stops of the guide consoles (14) being of ball-shaped design on the inside.

2. Connection according to Claim 1, characterised in that the mutually facing ends of each laminated bearing spring (6) of the running gears of each running gear group are connected to one another via their links (9) by a balancing lever (11) which is mounted on a console (15) of the loading bridge (10).

3. Connection according to Claims 1 and 2, characterised in that the connecting bearer (13) is mounted with play in spherical joints (12) on each running gear.

4. Connection according to Claims 1 to 3, characterised in that elastic stops are interposed between guide consoles (14) and the connecting bearer (13) in the transverse direction of the running gear.

## Revendications

1. Combinaison de deux appareils de roulement à plusieurs essieux cette combinaison constituant un train de roulement pour véhicules ferroviaires à plateforme de chargement surbaissée (10), lesdits appareils de roulement présentant au moins deux essieux (4) avec faible empattement et un châssis constitué de joues latérales (1) et de traverse(s) (2) située(s) à chaque fois entre deux essieux, les essieux (4) étant tenus dans le châssis par des boîtes d'essieu (3), et chaque appareil de roulement étant lié sans pivot à la plateforme de chargement (10), simplement par l'intermédiaire de ressorts de suspension à lames (6) disposés longitudinalement et d'anneaux de suspension (9) situés chacun latéralement devant chaque joue latérale (2). caractérisé par le fait que les appareils de roulement de chaque train de roulement sont reliés l'un à l'autre par une poutre de liaison (13) disposée longitudinalement, à mi-largeur des appareils de roulement sur lesquels elle est montée de manière articulée, par le fait que la poutre de liaison (13) est guidée, par rapport au pont de chargement ou au châssis du véhicule, avec du jeu longitudinal et transversal entre des consoles de guidage (14) de la plateforme de chargement dirigées verticalement vers le bas. les butées transversales desdites consoles de guidage (14) étant bombées du côté intérieur.

2. Combinaison selon revendication 1, caractérisée par le fait que les extrémités tournées l'une vers l'autre des ressorts de suspension à lames (6) des appareils de roulement de chaque train de roulement sont reliées entre elles par l'intermédiaire de leurs anneaux de suspension (9), au moyen d'un balancier compensateur (11) qui est monté sur une console (15) de la platetorme de chargement ( 10).

3. Combinaison selon les revendications 1 et 2, caractérisée par le fait que la poutre de liaison (13) est montée sur chaque appareil de roulement dans des rotules (12), avec du jeu.

4. Combinaison selon les revendications 1 à 3 caractérisée par le fait que des butées élastiques dans la direction transversale de l'appareil de roulement sont interposées entre consoles de guidage (14) et poutre de liaison (13).
